# EUROPÄISCHE PATENTSCHRIFT

(11) **EP 0 229 115 B1**
(45) Veröffentlichungstag und Bekanntmachung des Hinweises auf die Patenterteilung: **28.11.1990**
(21) Anmeldenummer: 86904027.9
(22) Anmeldetag: 14.07.1986
(51) Int. Cl.: C23F 13/08

(54) **VORRICHTUNG ZUM KATHODISCHEN KORROSIONSSCHUTZ VON METALLTEILEN**
DEVICE FOR THE CATHODIC PROTECTION OF METAL PARTS FROM CORROSION
DISPOSITIF DE PROTECTION CATHODIQUE DE PIECES METALLIQUES CONTRE LA CORROSION

(30) Priorität: 12.07.1985 AT 2063/85
(43) Veröffentlichungstag der Anmeldung: 22.07.1987
(73) Patentinhaber: D 3 CATHODIC PRODUCTS-KORROSIONSSCHUTZPRODUKTE GESELLSCHAFT M.B.H., A-8010 Graz (AT)
(72) Erfinder: HERZOG, Reinhold, A-8010 Graz (AT); PADINGER, Reinhard, A-8565 St. Johann o.H. (AT); RAINER, Hans-Peter, A-8010 Graz (AT); SCHOBER, Heimo, A-8061 St. Radegund (AT)
(74) Vertreter: Weinzinger, Arnulf, Dipl.-Ing.
(86) Internationale Anmeldenummer: AT8600048
(87) Internationale Veröffentlichungsnummer: WO8700558

(56) Entgegenhaltungen:
- EP-A- 0 143 772
- BE-A- 779 914
- DE-A- 2 736 693
- DE-A- 3 226 146
- US-A- 3 498 898

## Beschreibung

Die Erfindung bezieht sich auf eine Vorrichtung zum kathodischen Korrosionsschutz von Metallteilen, die nicht im Erdboden verlegt sind, z.B. von Metallteilen von Fahrzeugen, bei der mit Hilfe zumindest einer freiliegenden und von den zu schützenden Metallteilen elektrisch isolierten Elektrode und zumindest einer Spannungsquelle eine Potentialdifferenz zwischen den zu schützenden Metallteilen und einem allenfalls am Metallteil befindlichen Elektrolyten, mit dem die Elektrode elektrisch in Verbindung kommt, erzeugt wird, so daß an zu schützenden Stellen der Metalloberfläche ein Gleichstrom vom Elektrolyten in die Metalloberfläche eintritt, welcher dem Abwandern positiver Metallionen von der Metalloberfläche entgegenwirkt.

Seit Beginn der Salzstreuung auf den Straßen zur Vermeidung von Schnee- und Eisglätte sind die Fahrzeuge einer erheblichen Korrosionsbelastung ausgesetzt. Durchgerostete Karrosserie-und Rahmenteile gefährden die Verkehrs- und Betriebssicherheit des Fahrzeuges und verkürzen erheblich dessen Nutzungsdauer. Durch entsprechende Anstriche oder Beschichtungen (Unterbodenschutz, Hohlraumschutz) wird heute versucht, dem Korrosionsvorgang entgegenzuwirken. Neben diesen "passiven" Korrosionsschutzmaßnahmen gibt es die Möglichkeit des "aktiven" Korrosionsschutzes durch einen der Korrosion entgegenwirkenden Gleichstrom, welche Technik oft "Kathodischer Korrosionsschutz" genannt wird und bei stationären Anlagen (Stahlbehälter, Stahlrohrleitungen etc.) sowie auch bei Fahrzeugen bereits seit längerem angewendet wird. Vorrichtungen eingangs erwähnter Art arbeiten nach dieser Technik.

Bei einer solchen Vorrichtung kann man die vor Korrosion zu schützenden Metallteile, insbesondere Fahrzeugteile, einfach an den negativen Pol einer Spannungsquelle anschließen und den positiven Pol dieser Spannungsquelle mit der genanten Elektrode verbinden. Die Elektrode wird so angebracht, daß sie zu einem gegebenenfalls an der Oberfläche der zu schützenden Metallteile befindlichen Elektrolyten (feuchter Staub, Salzwasser, Schneematsch und dergl.) eine elektrisch leitende Verbindung herstellt, wobei eine direkte elektrische Verbindung der Elektroden zu den zu schützenden Metallteilen durch eine entsprechend isolierende Schicht (Lack) jedoch vermieden wird. Mit einer solchen Elektrode kann man so den an der Oberfläche der zu schützenden Metallteile befindlichen Elektrolyten auf positives potential gegenüber den zu schützenden Metallteilen anheben. Dies hat zur Folge, daß z.B. an schadhaften Stellen einer Lackierung, wie sie beispielsweise durch mechanische Einwirkungen, insbesondere durch das Aufprallen von Streusand oder dergl., entstehen können, ein Gleichstrom vom Elektrolyten in die Metalloberfläche fließt, welcher dem Abwandern positiver Metallionen von der Metalloberfläche entgegenwirkt und damit den sogenannten "Kathodischen Korrosionsschutz" bewirkt.

Hierzu ist bekannt, daß für ein Wirksamwerden des kathodischen Korrosionsschutzes das potential des Elektrolyten in der Umgebung der zu schützenden Stelle, gemessen gegen eine Cu/CuS0₄-Elektrode um mindestens ca. 0,85 Volt positiver sein muß, als das Potential des zu schützenden Metalls.

Während diese Forderung für Metallteile, die von einem Elektrolyten mit großem elektrischen Strömungsquerschnitt umgeben sind (dies gilt insbesondere für erdverlegte Metallteile) relativ leicht erfüllbar ist, besteht bei Metallteilen, die nur mit einer dünnen elektrolytischen Schicht bedeckt sind, das Problem, daß das Potential infolge des geringen elektrischen Strömungsquerschnittes bzw. des dadurch bedingten hohen elektrischen Widerstandes des Elektrolyten mit der Entfernung zur Elektrode sehr rasch abnimmt und bereits in geringer Entfernung von der Elektrode den für ein Wirksamwerden des kathodischen Korrosionsschutzes erforderlichen Wert unterschreitet. Zwar könnte eine Vergrößerung des Wirkungsbereiches durch Erhöhung der Spannung der Elektrode ereicht werden, doch ist diese Maßnahme aus Gründen der elektrischen Beeinflussung sowie aus Sicherheitsgründen nur beschränkt durchführbar.

Es ist aus der DE-OS 27 36 693 eine Vorrichtung eingangs genannter Art bekannt, bei der die Elektrode, welche eine elektrisch leitende Verbindung zu der auf der zu schützenden Metalloberfläche befindlichen Elektrolytschicht herstellen soll, ein plattenartiges freiliegenden Gebilde ist, dessen Abmessungen im Vergleich zu den Abmessungen der zu schützenden Metalloberfläche klein sind. Es wird diese Elektrode mit einer Klammer in geringem Abstand über der Metalloberfläche festgehalten und kommt beim Nasswerden der Elektrolytschicht mit dieser in elektrisch leitende Verbindung. Durch die vergleichsweise geringe Flächengröße der Elektrode und durch die geringen Unterschiede zwischen Länge und Breite derselben, ergibt sich in Elektrodennähe eine hohe Stromdichte in der Elektrolytschicht; es muß, um in größerer Entfernung von der Elektrode noch eine Schutzwirkung zu erzielen, eine verhältnismäßig große Spannung angewendet werden und dies führt unter anderem dazu, daß in der näheren Umgebung der Elektrode säurebildende Bedingungen entstehen, was an sich dort korrosive Wirkungen herbeiführen kann.

Die Elektrode dieser bekannten Vorrichtung ist metallisch, wobei vorzugsweise ein Material gewählt wird, das eine niedrige Verbrauchsgeschwindigkeit unter anodischen Bedingungen ergibt.

Aus der US-PS 3 498 898 ist eine Korrosionsschutztechnik bekannt, bei der die zu schützenden Metalloberflächen mit einer ersten Lackschicht überzogen werden, auf die eine dünne Nickelschicht aufgebracht wird, auf welche dann weitere Lackschichten aufgebracht werden; der die zu schützende Metalloberfläche aufweisende Metallgegenstand einerseits und die Nickelschicht andererseits werden an die beiden pole einer Gleichstromquelle angeschlossen. Die Nikkeischicht bildet somit eine abgedeckte Elektrode. Wenn die elektrisch isolierenden Lackschichten verletzt werden, kann sich beim Vorliegen eines Elektrolyts an der Fehlerstelle eine kathodische oder eine anodische Schutzwirkung entwickeln. Da solche Verletzungen im allgemeinen eine geringe Größe haben, ergeben sich hinsichtlich des Erzielens eines Korrosionsschutzes außerhalb des beschichteteten Bereiches in vermehrtem Maß Schwierigkeiten, und es ist diese Technik im Hinblick auf die erforderliche mehrfache Beschichtung bei komplizierten Oberflächen mit mehreren Einzelteilen schwer anwendbar.

Es ist ein Ziel der Erfindung, eine Vorrichtung eingangs genannter Art zu schaffen, mit der bei verhältnismäßig niedrigen Werten der angewendeten Spannung auch in größeren Entfernungen von der bzw. den Elektrode(n) eine gute Schutzwirkung erzielbar ist.

Die erfindungsgemäße Vorrichtung vorstehend genannter Art ist dadurch gekennzeichnet, daß die Elektrode als elektrisch leitfähige Leiste oder elektrisch leitfähiger flexibler Streifen oder als elektrisch leitfähige Beschichtung ausgebildet ist, welche(r) linienhaft und/oder flächenhaft über einen großen Teil der Abmessungen der zu schützenden Metalloberfläche reichend an dieser Metalloberfläche elektrisch isoliert anliegend angebracht ist. Es kann so der vorstehend angeführten Zielsetzung gut entsprochen werden. Es ergibt sich in der fallweise auftretenden Elektrolytschicht, über die die an der Metalloberfläche elektrisch isoliert anliegende Elektrode mit der zu schützenden Metalloberfläche elektrisch leitend in Verbindung kommt, auch in der Umgebung der Elektrode keine nachteilig erhöhte Stromdichte. über weite Bereiche reichend an der zu schützenden Metallfläche anliegend angebracht ist. Es kann so der vorstehend angeführten Zielsetzung gut entsprochen werden.

Im Rahmen der Erfindung sind weitere vorteilhafte Ausbildungen vorgesehen, deren Merkmale in den Unteransprüchen angeführt sind.

Die Erfindung wird nun unter Bezugnahme auf Beispiele, welche in der Zeichnung schematisch dargestellt sind, weiter erläutert, wobei auch weitere Merkmale und Vorteile der Erfindung dargelegt werden.

In der Zeichnung zeigen:
Fig. 1 Strömungsfeld und Potentialverlauf, wie sie bei bisher eingesetzten Vorrichtungen auftreten,
Fig. 2 Strömungsfeld und Potentialverlauf bei einer erfindungsgemäß ausgebildeten Vorrichtung,
Fig. 3 ein Ausführungsbeispiel einer erfindungsgemäßen Vorrichtung, und die
Figuren 4, 5 und 6 weitere Ausführungsbeispiele mit linienhaft ausgedehnter Elektrode, flächenhaft ausgedehnter Elektrode und räumlich ausgedehnter Elektrode.

Die bei den bisher bekannten Vorrichtungen eingesetzten Elektroden sind so gestaltet, daß der kathodische Schutzstrom im wesentlichen zentral von den Elektroden ausgehend in den Elektrolyten eintritt und sich in diesem entlang im wesentlichen zentrisch verlaufender Stromlinien ausbreitet und dadurch in der Umgebung der Elektroden erhöhte Stromdichten und damit erhöhte Spannungabfälle auftreten. Es liegen also Verhältnisse vor, wie sie in Fig. 1 dargestellt sind, welche Strömungsfeld und Potentialverlauf in der Umgebung einer an einen ausgedehnten Flächenleiter angelegten, gegenüber dem Flächenleiter klein gehaltenen Elektrode A bei weit entfernten Gegenelektroden zeigt. Infolge der erhöhten Stromdichte in der Umgebung der Elektrode nimmt das Potential des Flächenleiters in der Umgebung der Elektrode A sehr rasch ab.

Bei der erfindungsgemäßen Vorrichtung wird das Auftreten erhöhter Stromdichten und damit erhöhter Spannungsabfälle vermieden und dadurch der Wirkungsbereich der Elektroden gegenüber herkömmlichen Elektroden wesentlich vergrößert. Es werden hiezu, wie z.B. die Fig 3 und 4 zeigen, Elektroden 1 eingesetzt, die in zumindest einer Richtung über weite Bereiche der zu schützenden Metalloberfläche linienhaft ausgedehnt sind, beispielsweise leitfähige Klebebänder oder leitfähige Zierleisten, sodaß sich der Strom, der aus ihnen austritt, wie Fig. 2 verdeutlicht, in der Umgebung der Elektroden entlang im wesentlichen parallel verlaufender Stromlinien im Elektrolyten ausbreitet und dadurch keine erhöhten Stromdichten und damit keine erhöhten Spannungsabfälle auftreten. Fig. 2 zeigt dabei Strömungsfeld und potentialverlauf in der Umgebung einer an einen ausgedehnten Flächenleiter angelegten, über einen weiten Bereich des Flächenleiters linienhaft ausgedehnten Elektrode 1, bei weit entfernten Gegenelektroden. In der Umgebung der Elektrode 1 (die Enden der Elektrode ausgenommen) tritt keine erhöhte Stromdichte und somit kein erhöhter Spannungsabfall auf.

In ähnlicher Weise werden in Fig. 5 Elektroden 9 eingesetzt, die über weite Bereiche der zu schützenden Metalloberfläche flächenhaft ausgedehnt sind, beispielsweise leitfähige Beschichtungen, insbesondere leitfähiger Unterbodenschutz oder leitfähiger Hohlraumschutz, oder gemäß Fig. 6 Elektroden 10, die räumlich ausgedehnt sind und die die zu schützenden Metallteile über weite Bereiche flächenhaft berühren, beispielsweise leitfähige Füllstoffe für Hohlräume der Fahrzeugkarosserie.

Die erfindungsgemäße Vorrichtung weist mindestens eine Elektrode auf, die an der zu schützenden Metalloberfläche in Anlage gebracht, vorzugsweise angeklebt oder als Beschichtung aufgebracht oder in Hohlräume eingebracht werden kann. Die Elektrode ist so ausgebildet, daß sie an die zu schützende Metalloberfläche bzw. an eine auf der Metalloberfläche befindliche Beschich- tung (Lack) in zumindest einer Richtung über weite Bereiche ausgedehnt in Anlage gebracht werden kann. Es kommen linienhaft ausgedehnte Elektroden 1, oder flächenhaft ausgedehnte Elektroden 9 oder räumlich ausgedehnte Elektroden 10 in Frage. Die Vorrichtung weist weiter eine elektrische Anschlußleitung 4 auf, mit welcher die Elektrode an den positiven pol einer Spannungsquelle 2 angeschlossen werden kann.

Die Elektrode ist vorzugsweise aus einem Material ausgeführt, welches an der Grenzfläche zum Elektrolyten 3 keine lonenleitfähigkeit aufweist, beispielsweise aus Graphit oder einem graphitierten Trägermaterial, beispielsweise graphitierter Gummi, sodaß sie durch den Strom nicht wie die bekannten sogenannten "Opferanoden" abgebaut werden, oder sie sind beispielsweise metallisch ausgeführt und von einem derartigen, nicht ionenleitfähigen Material umgeben.

Die Elektroden können vorzugsweise als flexible, leicht ablängbare Klebebänder ausgeführt sein, welche auf einfache Weise an der Oberfläche von Fahrzeugen angebracht werden können, wobei sie sich den Konturen des Fahrzeuges anpassen können und sich auf diese Weise über weite Bereiche der zu schützenden Metalloberfläche iinienhaft erstrecken können.

Der elektrische Anschluß der Elektrode an den positiven Pol einer Spannungsquelle erfolgt, wie Fig. 3 zeigt, durch eine vorzugsweise isolierte Anschlußleitung 4, welche am einen Ende an den positiven Pol einer Spannungsquelle 2 anschließbar ist und am anderen Ende an die Elektrode anschließbar ist, wobei der Anschluß 5 an die Elektrode vorzugsweise über einen bereits beschriebenen Leiter erfolgt, welcher an der Grenzfläche zum Eletrolyten 3 keine lonenleitfähigkeit aufweist.

Die Vorrichtung ist gegebenenfalls mit einer an sich bekannten Strombegrenzungseinrichtung 6, vorzugsweise einem elektrischen Widerstand oder einer elektrischen Sicherung, gegebenenfalls mit einer an sich bekannten Spannungsbegrenzungseinrichtung 7, vorzugsweise einem Spannungsteiler, sowie gegebenenfalls mit einer an sich bekannten Betriebsanzeigeeinrichtung 8, vorzugsweise einer Kontrollampe, versehen.

Fig. 3 zeigt, wie eine erfindungsgemäße Vorrichtung an einer Fahrzeugkarosserie vorgesehen werden kann. Fig. 4 verdeutlicht die Anbringung einer linienhaft ausgedehnten Elektrode an einem Fahrzeugunterboden, und Fig. 5 verdeutlicht die Anbringung einer flächenhaft ausgedehnten Elektrode an einem Fahrzeugunterboden. Fig. 6 verdeutlicht die Anbringung einer räumlich ausgedehnten Elektrode 10 in einem Hohlraum einer Fahrzeugkarosserie, z.B. einem Einstiegsbalken 11, wobei die Elektrode 10 die Metallteile, die den Hohlraum begrenzen, großflächig berührt.

## Patentansprüche

1. Vorrichtung zum kathodischen Korrosionsschutz von Metallteilen, die nicht im Erdboden verlegt sind, z.B. von Metallteilen von Fahrzeugen, bei der mit Hilfe zumindest einer freiliegenden und von den zu schützenden Metallteilen elektrisch isolierten Elektrode und zumindest einer Spannungsquelle eine Potentialdifferenz zwischen den zu schützenden Metallteilen und einem allenfalls am Metallteil befindlichen Elektrolyten, mit dem die Elektrode elektrisch in Verbindung kommt, erzeugt wird, so daß an zu schützenden Stellen der Metalloberfläche ein Gleichstrom vom Elektrolyten in die Metalloberfläche eintritt, welcher dem Abwandern positiver Metallionen von der Metalloberfläche entgegenwirkt, dadurch gekennzeichnet, daß die Elektrode (1, 9, 10) als elektrisch leitfähige Leiste oder elektrisch leitfähiger flexibler Streifen oder als elektrisch leitfähige Beschichtung ausgebildet ist, weIεhe(r) linienhaft und/oder flächenhaft über einen großen Teil der Abmessungen der zu schützenden Metalloberfläche reichend an dieser Metalloberfläche elektrisch isoliert anliegend angebracht ist.

2. Vorrichtung nach Anspruch 1, dadurch gekennzeichnet, daß die Elektrode aus einem Material besteht, das an der Grenzfläche zum Elektrolyten keine lonenleitfähigkeit aufweist, so daß die Elektrode durch den Gleichstrom nicht als Opferanode abgebaut wird.

3. Vorrichtung nach Anspruch 2, dadurch gekennzeichnet, daß die Elektrode aus Graphit oder einem graphitierten Trägermaterial besteht oder von einem solchen Material umgeben ist.

4. Vorrichtung nach Anspruch 3, dadurch gekennzeichnet, daß die Elektrode aus graphitiertem Gummi besteht oder von graphitiertem Gummi umgeben ist.

5. Vorrichtung nach einem der Ansprüche 2 bis 4, dadurch gekennzeichnet, daß der elektrische Anschluß der Elektrode an den positiven Pol einer Spannungsquelle (2) über eine Anschlußleitung (4) erfolgt, welche an einem Ende am positiven Pol der Spannungsquelle anschließbar ist und am anderen Ende an der Elektrode anschließbar ist, wobei der Anschluß an die Elektrode gegebenenfalls über einen Anschlußteil (5) aus einem Material, das an der Grenzfläche zum Elektrolyten keine lonenleitfähigkeit aufweist, erfolgt.

6. Vorrichtung nach Anspruch 1, dadurch gekennzeichnet, daß im Stromkreis eine Strombegrenzungseinrichtung (6) vorgesehen ist.

7. Vorrichtung nach Anspruch 6, dadurch gekennzeichnet, daß als Strombegrenzungseinrichtung ein elektrischer Widerstand oder eine elektrische Sicherung vorgesehen ist.

8. Vorrichtung nach Anspruch 1, dadurch gekennzeichnet, daß der Elektrode eine Spannungsbegrenzungseinrichtung (7) vorgeschaltet ist.

9. Vorrichtung nach Anspruch 8, dadurch gekennzeichnet, daß die Spannungsbegrenzungseinrichtung ein Spannungsteiler ist.

10. Vorrichtung nach Anspruch 1, dadurch gekennzeichnet, daß die Vorrichtung eine Betriebsanzeigeeinrichtung (8) aufweist.

11. Vorrichtung nach Anspruch 10, dadurch gekennzeichnet, daß die Betriebsanzeigeeinrichtung eine Kontrollampe ist.

12. Vorrichtung nach Anspruch 1, dadurch gekennzeichnet, daß die Elektrode (1) als leitfähiges Klebeband ausgeführt ist.

13. Vorrichtung nach Anspruch 1, dadurch gekennzeichnet, daß die Elektrode (1, 9) als leitfähiger Lack oder als leitfähiger Unterbodenschutz oder als leitfähiger Hohlraumschutz ausgeführt ist.

14. Vorrichtung nach Anspruch 1, dadurch gekennzeichnet, daß die Elektrode (10) als leitfähiger Füllstoff für Hohlräume ausgeführt ist.

15. Vorrichtung nach Anspruch 1, dadurch gekennzeichnet, daß die Elektrode abwinkelbar ist oder abgewinkelt ist oder sich selbständig elastisch abwinkelt und an kantenförmigen Strukturen der zu schützenden Metallteile angebracht ist.

16. Vorrichtung nach Anspruch 15, dadurch gekennzeichnet, daß die Elektrode an Rändern der zu schützenden Metallteile oder an gefalzten Verbindungsstellen der Metallteile angebracht ist.

17. Vorrichtung nach Anspruch 15 oder 16, dadurch gekennzeichnet, daß die Elektrode mittels Klemmen an kantenförmigen Strukturen der Metallteile befestigbar ist.

18. Vorrichtung nach Anspruch 1, dadurch gekennzeichnet, daß die Elektrode aus einer Einrichtung, die zunächst vorwiegend anderen Zwecken dient, beispielsweise einer Schutzleiste oder einer Verkleidung eines Metallteiles, besteht.

## Revendications

1. Dispositif de protection cathodique, contre la corrosion, de pièces métalliques qui ne sont pas enterrées, par exemple de pièces métalliques de véhicule, dans lequel, à l'aide d'au moins une électrode, libre et isolée électriquement des pièces métalliques à protéger, et d'au moins une source de courant, une différence de potentiel est produite entre les pièces métalliques à protéger et un électrolyte venant à se trouver sur la pièce métallique et avec lequel l'électrode vient en liaison électrique, de sorte que, aux emplacements de la surface métallique qui sont à protéger, il pénètre dans cette surface métallique, à partir de l'électrolyte, un courant continu qui s'oppose à la migration d'ions métalliques positifs à partir de cette surface métallique, caractérisé en ce que l'électrode (1, 9, 10) est réalisée sous la forme d'une baguette électriquement conductrice, d'une bande flexible électriquement conductrice ou d'un revêtement électriquement conducteur, cette baguette, cette bande ou ce revêtement étant disposé, suivant une extension à une dimension et/ou une extension à deux dimensions, en application sur la surface métallique à protéger, d'une manière isolée sur le plan électrique et en s'étendant sur une grande partie des dimensions de cette surface métallique.

2. Dispositif suivant la revendication 1, caractérisé en ce que l'électrode consiste en un matériau qui, à l'endroit de la surface limite qu'elle présente par rapport à l'électrolyte, n'offre aucune conductivité en ce qui concerne les ions, de sorte que cette électrode n'est pas désagrégée par le courant continu à la façon d'une anode réactive.

3. Dispositif suivant la revendication 2, caractérisé en ce que l'électrode est constituée de graphite ou d'un substrat graphité ou bien est entourée d'un tel matériau.

4. Dispositif suivant la revendication 3, caractérisé en ce que l'électrode est constituée de caoutchouc graphité ou bien est entourée de caoutchouc graphité.

5. Dispositif suivant l'une des revendications 2 à 4, caractérisé en ce que le raccordement électrique de l'électrode au pôle positif d'une source de tension (2) s'effectue par l'intermédiaire d'un câble de raccordement (4) qui, à une extrémité, peut être raccordé au pôle positif de la source de tension et, à l'autre extrémité, peut être raccordé à l'électrode, ce raccordement sur l'électrode s'effectuant éventuellement par l'intermédiaire d'une pièce de raccordement (5) en un matériau qui, à l'endroit de la surface limite qu'elle présente par rapport à l'électrolyte, n'offre aucune conductivité en ce qui concerne les ions.

6. Dispositif suivant la revendication 1, caractérisé en ce que, dans le circuit de courant, il est prévu des moyens de limitation de courant (6).

7. Dispositif suivant la revendication 6, caractérisé en ce que, comme moyens de limitation de courant, il est prévu une résistance électrique ou un fusible électrique.

8. Dispositif suivant la revendication 1, caractérisé en ce que des moyens de limitation de tension (7) sont interposés en amont de l'électrode.

9. Dispositif suivant la revendication 8, caractérisé en ce que les moyens de limitation de tension sont constitués par un diviseur de tension.

10. Dispositif suivant la revendication 1, caractérisé en ce qu'il comprend des moyens d'indication de fonctionnement (8).

11. Dispositif suivant la revendication 10, caractérisé en ce que les moyens d'indication de fonctionnement sont constitués par une ampoule témoin.

12. Dispositif suivant la revendication 1, caractérisé en ce que l'électrode (1) est réalisée sous la forme d'une bande adhésive conductrice.

13. Dispositif suivant la revendication 1, caractérisé en ce que l'électrode (1, 9) est réalisée sous la forme d'une peinture conductrice, d'une protection de bas de caisse conductrice ou d'une protection de partie creuse conductrice.

14. Dispositif suivant la revendication 1, caractérisé en ce que l'électrode (10) est réalisé sous la forme d'une matière de remplissage conductrice pour parties creuses.

15. Dispositif suivant la revendication 1, caractérisé en ce que l'électrode peut être pliée angulairement, ou est pliée angulairement, ou encore se plie angulairement d'une manière automatique et élastique et est posée sur des structures en forme d'arête des pièces métalliques à protéger.

16. Dispositif suivant la revendication 15, caractérisé en ce que les électrodes sont posées sur des bords des pièces métalliques à protéger ou sur des emplacements d'assemblage, repliés, de ces pièces métalliques.

17. Dispositif suivant la revendication 15 ou 16, caractérisé en ce que l'électrode peut être fixée à l'aide d'agrafes sur des structures en forme d'arête des pièces métalliques.

18. Dispositif suivant la revendication 1, caractérisé en ce que l'électrode est constitué de moyens qui servent d'abord d'une manière prépondérante à d'autres fins, par exemple d'une baguette de protection ou d'un revêtement d'une pièce métallique.

## Claims

1. Device for the cathodic protection from corrosion of metal parts which are not laid in the ground e.g. metal parts of vehicles, wherein with the use of at least one exposed electrode electrically insulated from the metal parts to be protected and of at least one voltage source a potential difference is produced between the metal parts to be protected and an electrolyte which may be present on the metal part and with which the electrode comes into electrical contact, so that at regions of the metal surface which are to be protected a direct current passes from the electrolyte into the metal surface, counteracting the migration of positive metal ions from the metal surface, characterised in that the electrode (1, 9, 10) is constructed as an electrically conductive rail or electrically conductive flexible strip or an electrically conductive coating, which extends linearly and/or superficially over a considerable portion of the dimensions of the metal surface to be protected and is arranged in electrically insulated manner adjacent to this metal surface.

2. Device according to claim 1, characterised in that the electrode is made of a material which has no ion conductivity at the interface with the electrolyte, so that the electrode is not degraded by the direct current in the manner of a sacrificial anode.

3. Device according to claim 2, characterised in that the electrode is made of graphite or a graphitised carrier material, or is surrounded by such a material.

4. Device according to claim 3, characterised in that the electrode is made of graphitised rubber or is surrounded by graphitised rubber.

5. Device according to one of claims 2 to 4, characterised in that the electrical connection of the electrode to the positive pole of a voltage source (2) is made via a connecting line (4) which is connectable at one end to the positive pole of the voltage source and at the other end is connectable to the electrode, and the connection to the electrode may be made if appropriate via a connector (5) made of a material which has no ion conductivity at the interface to the electrolyte.

6. Device according to claim 1, characterised in that a current-limiting device (6) is provided in the circuit.

7. Device according to claim 6, characterised in that an electrical resistor or an electrical fuse is provided as the current-limiting device.

8. Device according to claim 1, characterised in that a voltage-limiting device (7) precedes the electrode.

9. Device according to claim 8, characterised in that a voltage divider is the voltage-limiting device.

10. Device according to claim 1, characterised in that the device has an operation-indicating device (8).

11. Device according to claim 10, characterised in that the operation-indicating device is a monitoring lamp.

12. Device according to claim 1, characterised in that the electrode (1) is constructed as a conductive adhesive tape.

13. Device according to claim 1, characterised in that the electrode (1, 9) is provided in the form of a conductive lacquer or as a conductive protective layer on the vehicle underside or as a conductive protective layer in hollow spaces.

14. Device according to claim 1, characterised in that the electrode (10) is provided in the form of a conductive filler material for hollow spaces.

15. Device according to claim 1, characterised in that the electrode is bendable or is bent-over, or bends-over elastically independently and is arranged on angular structures of the metal parts being protected.

16. Device according to claim 15, characterised in that the electrode is arranged on edges of the metal parts to be protected or on folded connection regions of the metal parts.

17. Device according to claim 15 or 16, characterised in that the electrode is adapted to be secured by means of clips on angular structures of the metal parts.

18. Device according to claim 1, characterised in that the electrode consists of an element which in the first instance serves predominantly other purposes, for example a protective fillet or a cladding of a metal part.
